# EUROPÄISCHE PATENTSCHRIFT

(11) **EP 1 077 306 B1**
(45) Veröffentlichungstag und Bekanntmachung des Hinweises auf die Patenterteilung: **11.10.2006**
(21) Anmeldenummer: 00116456.5
(22) Anmeldetag: 29.07.2000
(51) Int. Cl.: E21B 15/04, E21B 15/00, E21B 7/02

(54) **Fahrbares Arbeitsgerät**
Mobile work apparatus
Machine de travaux mobile

(30) Priorität: 18.08.1999 DE 19938578
(43) Veröffentlichungstag der Anmeldung: 21.02.2001
(73) Patentinhaber: DELMAG MASCHINENFABRIK UTM (Universal Tiefbau Maschinen) GmbH & Co. KG, 73730 Esslingen (DE)
(72) Erfinder: Scheid, Winfried, 73061 Ebersbach (DE); Heinz, Nikodemus, 73095 Albershausen (DE)
(74) Vertreter: Ostertag, Reinhard

(56) Entgegenhaltungen:
- EP-A- 0 680 923
- DE-A- 3 905 596
- DE-A- 19 514 288
- US-A- 3 181 623

## Beschreibung

Die Erfindung betrifft ein fahrbares Fahrgerät gemäß dem Oberbegriff des Anspruchs 1.

Ein derartiges fahrbares Arbeitsgerät ist in der DE-A-195 14 288 offenbart. Bei ihm ist ein Zwischenlenker, der über eine Nackenstütze und ein Schuhteil den Mäkler an beabstandeten Stellen lagert, verschwenkbar an einem Ausleger angeordnet, der seinerseits verschwenkbar am Oberwagen des Fahrgestelles angebracht ist. Ein erster Hydraulikzylinder dient dazu, die Neigung des Auslegers einzustellen, ein zweiter Hydraulikzylinder, der an einem dem Auslenker-Lagerpunkt benachbarten Punkt gelenkig am Oberwagen abgestützt ist, dient dazu, die Neigung des Zwischenlenkers bezüglich des Auslegers zu ändern.

Eine ähnliche Tragmechanik für einen Mäkler ist auch aus der DE-A-3905 996 bekannt.

Die EP 0 680 923 A1 betrifft einen Gabelstapler, bei welchem ein teleskopartig ausfahrbarer Tragarm über ein Parallelogrammgestänge die Gabel trägt. Gabel und Parallelogrammgestänge bilden eine Untereinheit, die über eine lösbare Bolzenverbindung mit dem Ende des Tragarmes verbunden ist.

Ein weiteres Fahrgerät ist in der EP-A-0 861 967 A2 offenbart. Bei ihm kann der Mäkler, der in der Praxis große Höhe (20 bis 40 m) aufweisen kann, aus einer vertikalen Arbeitsstellung in eine horizontale vor dem Fahrgestell liegende Montagestellung abgeklappt werden und in dieser zum Transport des Arbeitsgeräts abmontiert werden. Das Fahrgestell, welches deutliche geringeres Gewicht und kleinere Abmessungen aufweist als das betriebsbereite Arbeitsgerät kann dann über Straßen oder auf der Schiene zu einem anderen Einsatzort transportiert werden.

In der US 3 181 623 ist ein Bohrgerät beschrieben, welches sowohl für Vertikalbohrung, Schräbohren als auch für Horizontalbohren geeignet ist. Hierzu ist ein den Bohrkopf verfahrbar tragender Mäkler über eine Tragmechanik mit einem Fahrwerk verbunden. Die Tragmechanik umfasst ein Basisteil, welches seinerseits verschwenkbar am Fahrwerk angebracht ist und die einen Enden von Traglenkern abstützt, deren zweite Enden gelenkig einen Zwischenlenker tragen. Auf diesem ist ein den Mäkler führender Schub durch einen Hydraulikzylinder verschwenkbar gelagert. Die Traglenker sind parallel und senkrecht zur Längsmittelebene des Fahrgestelles verschwenkbar, um vor oder neben dem Fahrgestell liegende Bohrlochachsen anzufahren. Dabei können die Traglenker auch eine Parallelogramm-Geometrie einnehmen, um in gleicher Richtung verlaufende beabstandete Bohrlöcher zu erzeugen.

Für manche Anwendungsfälle wäre es wünschenswert, wenn man den Mäkler aus der vertikalen Arbeitsstellung nicht nur nach vorne zum Abbau sondern auch nach hinten umlegen könnte, so daß er nach vorne und hinten über das Fahrgestell überstehend über dem Fahrgestell liegt. In einer solchen Stellung kann ein nicht zu langer Mäkler über Straßen und Schienen, die keine zu scharfen Kurven oder ähnliche Hindernisse aufweisen, noch transportiert werden, ohne den Mäkler zu demontieren. Hierdurch spart man Montagezeiten.

Durch die vorliegende Erfindung soll ein Arbeitsgerät gemäß dem Oberbegriff des Anspruches 1 so weitergebildet werden, daß der Mäkler wahlweise nach vorn oder nach hinten umgelegt werden kann.

Diese Aufgabe ist erfindungsgemäß gelöst durch ein fahrbares Arbeitsgerät mit den im Anspruch 1 angegebenen Merkmalen.

Vorteilhafte Weiterbildungen der Erfindung sind in Unteransprüchen angegeben.

Die Weiterbildung der Erfindung gemäß Anspruch 2 zeichnet sich durch besonders robusten und mechanisch einfachen Aufbau des als Strebe ausgebildeten Traglenkers aus.

Gemäß der Weiterbildung der Erfindung gemäß Anspruch 3 wird erreicht, daß man zum Umlegen des Mäklers keine mechanischen Verriegelungen zu lösen braucht. Auch kann man den Übergang der Lenkeranordnung von einer im wesentlichen Parallelogramm-Lenkeranordnung, die für Lagenänderungen des arbeitsbereiten im wesentlichen vertikal ausgerichteten Mäklers vorteilhaft ist, zu einer TrapezLenkeranordnung, die für das Umlegen vorteilhaft ist, kontinuierlich bewirken und so auf den Weg Einfluß nehmen, auf welchem der Mäkler jeweils umgelegt wird.

Die Weiterbildung der Erfindung gemäß Anspruch 4 gewährleistet auf einfache Weise eine Verriegelung der Traglenkeranordnung in der jeweils gewünschten Geometrie.

Die Weiterbildung der Erfindung gemäß Anspruch 5 ist im Hinblick auf ein einfaches Abbauen des Mäklers vom Fahrgestell und ein leichtes Wiederanbringen des Mäklers am Fahrgestell von Vorteil.

Anspruch 6 gibt bevorzugte Längenverhältnisse für die verschiedenen Lenker und die Lage der verschiedenen Drehlager der Mäkler-Tragmechanik wieder.

Anspruch 7 ist im Hinblick auf niedere Gesamthöhe des Arbeitsgerätes in der Transportkonfiguration von Vorteil.

Bei einem Arbeitsgerät gemäß Anspruch 8 kann man den Mäkler auch dann vom Fahrgestell abbauen, wenn er nach hinten umgelegt ist, oder an dieses so anbauen, daß er nach dem Anbau von hinten nach oben aufgerichtet werden kann.

Nachstehend wird die Erfindung anhand von Ausführungsbeispielen unter Bezugnahme auf die Zeichnung näher erläutert. In dieser zeigen:
- Figur 1:: eine seitliche Ansicht eines fahrbaren Arbeitsgerätes, wobei ein Mäkler desselben in seiner vertikalen Arbeitsstellung wiedergegeben ist;
- Figur 2:: eine seitliche Ansicht des fahrbaren Arbeitsgerätes nach Figur 1, wobei der Mäkler in einer vor einem Fahrgestell des Arbeitsgerätes liegenden Montagestellung wiedergegeben ist, in welcher er im wesentlichen horizontal verläuft;
- Figur 3:: eine ähnliche Ansicht wie Figur 2, wobei jedoch der Mäkler in vom Fahrgestell abgebautem Zustand wiedergegeben ist;
- Figur 4:: eine seitliche Ansicht des fahrbaren Arbeitsgerätes nach Figur 1, wobei der Mäkler nun in einer nach hinten abgeklappten horizontalen Transportstellung wiedergegeben ist; und
- Figur 5:: eine ähnliche Ansicht wie Figur 4, in welcher der Mäkler zur Gewichtsverringerung und wei-Reduzierung des Platzbedarfes des Arbeitsgerätes bei Transporten durch eine Hebezeug abgehoben ist.

In Figur 1 ist mit 10 insgesamt ein Fahrgestell für ein fahrbares Arbeitsgerät (z.B. Rammgerät oder Bohrgerät) gezeigt, welches ein Kettenlaufwerk 12 und einen drehbar von diesem getragenen Oberwagen 14 aufweist.

Das Fahrgestell 10 trägt über eine insgesamt mit 16 bezeichnete Tragmechanik einen Mäkler 18. Dieser trägt bei betriebereitem Arbeitsgerät eine Bohreinrichtung, eine Rammeinrichtung oder dgl. (in der Zeichnung nicht dargestellt), die längs des Mäklers 18 verfahrbar ist.

Die Tragmechanik 16 umfaßt einen ersten Traglenker 20, der feste Länge aufweist und an seinem einen Ende über ein erstes Drehlager 22 mit einem unteren mittleren vorderen Abschnitt des Oberwagens 14 gelenkig verbunden ist. Ein zweiter Traglenker 24 ist als hydraulischer Arbeitszylinder ausgebildet und ist mit seinem fahrzeugseitigen Ende über ein weiteres erstes Drehlager 26 mit dem oberen mittleren vorderen Bereich der Vorderseite des Oberwagens 14 verbunden. Damit verlaufen der erste Traglenker 20 und der zweite Traglenker 24 in einer Ebene, die hinter einer Fahrerkabine 28 des Fahrgestelles 10 liegt, wie durch gestrichelte Linien für Teile der Traglenker angedeutet.

Die zweiten Enden der beiden Traglenker 20, 24 sind über zweite Drehlager 30, 32 mit einem insgesamt mit 34 bezeichneten Zwischenlenker verbunden. Dieser umfaßt zwei Zwischenlenkerteile 36, 38, die über eine lösbare Kupplung miteinander verbunden sind, welche beim dargestellten Ausführungsbeispiel, wie insbesondere aus Figur 2 und 3 ersichtlich, eine vom Kupplungsteil 36 getragene hakenförmige Kupplungsnase 40 und eine hiervon beabstandete Kupplungsöffnung 42 des ersten Zwischenlenkerteiles 36 umfaßt. Die Kupplungsnase 40 arbeitet mit einem Kupplungsstift 44 zusammen, der auf dem zweiten Zwischenlenkerteil 38 angeordnet ist. Umgreift die Kupplungsnase 40 den Kupplungsstift 44, so fluchtet die Kupplungsöffnung 42 mit einer Kupplungsöffnung 46, die im zweiten Zwischenlenkerteil 38 ausgebildet ist. Durch die beiden Kupplungsöffnungen 42, 46 ist bei angebautem Mäkler ein Kupplungsstift 48 gesteckt, wie in den Figuren 2 und 4 gezeigt.

Das Zwischenlenkerteil 36 ist über ein drittes Drehlager 50 mit dem Mäkler 18 gelenkig verbunden. Das Zwischenlenkerteil 38 trägt ferner über ein viertes Drehlager 52 das untere Ende einer Nackenstütze 54 (oder eines Nackenstützenpaares, von denen das eine vor der Zeichenebene, das andere hinter der Zeichenebene zu denken ist). Das obere Ende der Kolbenstange der Nackenstütze 54 ist über ein fünftes Drehlager 56 ebenfalls mit dem Mäkler verbunden.

Am oberen Ende des Mäklers 18 ist ein Mäklerkopfsegment 58 vorgesehen, welches Umlenkscheiben 60, 62 für nicht wiedergegebene Drahtseile trägt, die über einen Windensatz 64 betätigt werden, der auf der Rückseite des Mäklers 18 vorgesehen ist. Diese Drahtseile dienen zum Bewegen unterschiedlicher Lasten, insbesondere zum Handhaben von Bohrstangen und Bohrrohren sowie zum Bewegen eines Bohrtisches. Bei einem Rammgerät können sie zum Bewegen des Bären und zum Handhaben von Rammgut wie Pfählen und Spundwänden dienen.

Das Mäklerkopfsegment 58 ist über ein Gelenk 66 mit dem Mäkler 18 verbunden, so daß es aus der in den Figuren 1 bis 3 gezeigten fluchtenden Arbeitsstellung in eine nach unten geklappte Transportstellung bewegt werden kann, die in Figur 4 wiedergegeben ist. Auf diese Weise wird die Höhe des Arbeitsgerätes in der Transportstellung vermindert. Zum Halten des Mäklerkopfsegmentes 58 in seiner Arbeitsstellung wird dieses über einen Stift 68 am oberen Ende des Mäklers 18 gesichert, der mit einer Kuppelöffnung 70 des Mäklers 18 sowie einer Kuppelöffnung 72 des Mäklerkopfsegmentes 58 zusammenarbeitet, die in Figur 4 mit Bezugszeichen versehen sind.

Der den zweiten Traglenker 24 bildende hydraulische Arbeitszylinder ist mit seinen Arbeitsräumen über ein 4/3-Magnetventil 74 wahlweise mit einer Druckleitung 76 bzw. einer Rücklaufleitung 78 verbindbar. In einer Mittelstellung des Magnetventiles 74 ist der hydraulische Arbeitszylinder verriegelt.

Ein weiterer hydraulischer Arbeitszylinder 80, der über Drehgelenke 82, 84 mit einem verbreiterten Endabschnitt des Traglenkers 20 bzw. dem Zwischenlenker 34 verbunden ist. Seine beiden Arbeitsräumen sind über ein weiteres 4/3-Magnetventil 86 mit der Druckleitung 76 und der Rücklaufleitung 78 verbindbar. Der Arbeitszylinder 80 dient dazu, die durch die beiden Traglenker 20, 24 gebildete Lenkeranordnung zu verschwenken. Wird der Arbeitszylinder 80 im Sinne eines Ausfahrens seiner Kolbenstange mit Druck beaufschlagt, so verschwenken die beiden Traglenker 20, 24 entgegen dem Uhrzeigersinne. Wird der Arbeitszylinder 80 eingefahren, so verschwenken die Traglenker 20, 24 im Uhrzeigersinne.

Fährt man den den zweiten Traglenker 24 bildenden hydraulischen Arbeitszylinder aus, so wird der Mäkler 18 zusätzlich entgegen dem Uhrzeigersinne geschwenkt, wobei er die Traglenker 20, 24 aus der in der Arbeitsstellung des Arbeitsgerätes eingenommenen Geometrie, die im wesentlichen der eines Parallelogramm-Gestänges entspricht, in eine Trapezgeometrie überführt.

Gleiches gilt für den die Nackenstütze 54 bildenden hydraulischen Arbeitszylinder, der über ein weiteres 4/3-Magnetventil 88 mit der Druckleitung 76 und der Rücklaufleitung 78 verbunden ist.

Die entgegen dem Uhrzeigersinne erfolgende Drehbewegung des Mäklers 18 zwischen der in Figur 1 Arbeitsstellung und der in den Figuren 2 und 3 gezeigten Montagestellung erfolgt somit durch Addition dreier Drehbewegungen, die durch Ausfahren des zweiten Traglenkers 24, durch Ausfahren der Nackenstütze 54 und durch Ausfahren des Arbeitszylinders 80 erhalten werden.

Analog erhält man Anteile zur Verschwenkung des Mäklers 18 um 90° im Uhrzeigersinne in die in Figur 4 gezeigte Transportstellung hinein durch das Einfahren des zweiten Traglenkers 24, das Einfahren der Nackenstütze 54 und das Einfahren des Arbeitszylinders 80.

Die oben im einzelnen beschriebene Mäkler-Tragmechanik 16 ermöglicht somit das Ablegen des Trägers sowohl vor dem Fahrgestell 10 als auch das Überführen des Mäklers 18 in eine über dem Fahrgestell 10 liegende Transportstellung. Dabei hat die Tragmechanik insgesamt kompakten Aufbau und kann auch zur Vorgabe schräg stehender Arbeitsstellung des Mäklers dienen, wie sie z.B. zum Erzeugen schräger Bohrlöcher benötigt wird.

Das Überführen des Mäklers 18 aus der vertikalen Arbeitsstellung in die horizontale Montagestellung bzw. die horizontale Transportstellung kann durchgeführt werden, ohne daß Bedienungspersonal Verbindungen am Mäkler lösen müßte.

In der in Figur 4 dargestellten horizontalen Transportstellung kann der Mäkler 18 nach oben abgenommen werden, um Gewicht und Platzbedarf des Arbeitsgerätes für den Transport zu einem anderen Einsatzort weiter zu reduzieren.

Hierzu sind im Mäkler um dessen Schwerpunkt verteilt zwei Seilöffnungen 90, 92 vorgesehen. Durch diese kann, wie in Figur 5 gezeigt, ein Tragseil 94 hindurchgezogen werden, welches an einen Haken 96 angehängt werden kann, der seinerseits durch eine Hebeseil 98 eines geeigneten Hebezeuges (Kran oder dgl.) gehalten wird.

Bei dem oben beschriebenen fahrbaren Arbeitsgerät kann somit der Mäkler 18 nach vorne oder nach hinten umgelegt abgenommen oder montiert werden (Figur 3 bzw. Figur 5), wie dies im Hinblick auf die jeweils angefundenen Platzverhältnisse am günstigsten ist.

Bei einem abgewandelten nicht gezeigten Ausführungsbeispiel ist der zweite Traglenker 24 als in unterschiedlicher Stellung absteckbare Teleskopstrebe ausgebildet.

Bei einem weiteren nicht gezeigten Ausführungsbeispiel ist der längerveränderliche Traglenker 24 durch eine mechanische Parallelschaltung aus einem doppelt wirkenden Hydraulikzylinder und einer absteckbaren Teleskopstrebe gebildet. Auf diese Weise läßt sich der zweite Traglenker 24 in seinen verschiedenen Stellungen auch mechanisch verriegeln.

Das oben beschriebene Arbeitsgerät ist gekennzeichnet durch folgende Längenverhältnisse der Tragmechanik 16 bezogen auf die Länge des ersten Traglenkers 22:

| | |
|---|---|
| Länge des ersten Traglenkers | 100% |
| Länge des zweiten Traglenkers | zwischen etwa 100% und etwa 180% |
| Länge der Nackenstützenanordnung | zwischen etwa 90% und etwa 160% |
| Abstand der 1. Drehlager | etwa 50% |
| Abstand der 2. Drehlager | etwa 50% |
| Abstand zwischen 3. und 4. Drehlager | etwa 50% |
| Abstand des 3. Drehlagers vom unteren Ende des Mäklers | etwa 160% |

## Patentansprüche

1. Fahrbares Arbeitsgerät mit einem Fahrgestell (10),
mit einem Mäkler (18), der über eine Tragmechanik (16) zwischen einer im wesentlichen vertikalen Arbeitsstellung und einer im wesentlichen horizontalen Montagestellung verlagerbar getragen ist, wobei die Tragmechanik (16) zwei beabstandete Traglenker (20, 24) aufweist, deren erste Enden über erste beabstandete Drehlager (22, 26) mit dem Fahrgestell (10) und bei der ein zweites Ende eines zweiten (24) der Traglenker (20, 24) über ein zweites Drehlager (32) mit einem Zwischenlenker (34) verbunden sind, welcher über ein drittes Drehlager (50) mit dem Mäkler (18) verbunden ist und über ein viertes Drehlager (52) eine Nackenstützenanordnung (54) trägt, welche mit ihrem freien Ende über ein fünftes Drehlager (56), welches vom dritten Drehlager (50) beabstandet ist, am Mäkler (18) angreift, wobei mindestens einer (24) der beiden Traglenker (20, 24) in seiner Länge einstellbar ist, wobei der erste (20) der Traglenker (20, 24) über ein zweites Drehlager (30) ebenfalls mit dem Zwischenlenker (34) verbunden ist, welches vom zweiten Drehlager (32) des zweiten Traglenkers (24) beabstandet ist, **dadurch gekennzeichnet, daß** die Traglenkeranordnung (20, 24) von einer im wesentlichen Parallelogramm-Lenkeranordnung, die für Lagenänderungen des arbeitsbereiten im wesentlichen vertikal ausgerichteten Mäklers (18) vorteilhaft ist, zu einer Trapezlenkeranordnung umstellbar ist, die für das Umlegen des Mäklers (18) vorteilhaft ist.

2. Arbeitsgerät nach Anspruch 1, **dadurch gekennzeichnet, daß** der in seiner Länge einstellbare Traglenker (24) eine absteckbare Teleskopstrebe aufweist.

3. Arbeitsgerät nach Anspruch 1 oder 2, **dadurch gekennzeichnet, daß** der in seiner Länge einstellbare Traglenker (24) einen hydraulischen Arbeitszylinder aufweist.

4. Arbeitsgerät nach Anspruch 3, **gekennzeichnet durch**
eine hydraulische Verriegelung (74) für den den in der Länge einstellbaren Traglenker (24) bildenden hydraulischen Arbeitszylinder.

5. Arbeitsgerät nach einem der Ansprüche 1 bis 4,
**dadurch gekennzeichnet, daß** der Zwischenlenker (34) zwei über eine lösbare Kupplung (40 bis 48) verbundene Zwischenlenkerteile (36, 38) aufweist, von denen das eine mit den zweiten Drehlagern (30, 32) und das andere mit dem vierten Drehlager (52) verbunden ist.

6. Arbeitsgerät nach einem der Ansprüche 1 bis 5, **gekennzeichnet durch** folgende Längenverhältnisse der Tragmechanik (16) bezogen auf die Länge des ersten Traglenkers (20) :
| | |
|---|---|
| Länge des ersten Traglenkers | 100% |
| Länge des zweiten Traglenkers | zwischen etwa 100% und etwa 180% |
| Länge der Nackenstützenanordnung | zwischen etwa 90% und etwa 160% |
| Abstand der 1. Drehlager | etwa 50% |
| Abstand der 2. Drehlager Abstand zwischen 3. und 4. Drehlager | etwa 50% etwa 50% |
| Abstand des 3. Drehlagers vom unteren Ende des Mäklers | etwa 160% |

7. Arbeitsgerät nach einem der Ansprüche 1 bis 6, **dadurch gekennzeichnet, daß** der Mäkler (18) ein lösbar abklappbares (66-72) Kopfsegment (58) aufweist.

8. Arbeitsgerät nach einem der Ansprüche 1 bis 7, **dadurch gekennzeichnet, daß** der Mäkler (18) Mittel (90, 92) zum Anbringen eines Hebezeuges (96) aufweist.

9. Arbeitsgerät nach einem der Ansprüche 1 bis 8, **dadurch gekennzeichnet, daß** die Traglenker (20, 24) in der Parallelogramm-Lenkeranordnung im wesentlichen vertikal verlaufen.

10. Arbeitsgerät nach einem der Ansprüche 1 bis 9, **dadurch gekennzeichnet, daß** der erste Traglenker (20) feste Länge aufweist und mit seinem einen Ende über das erste Drehlager (22) mit einem unteren mittleren vorderen Abschnitt eines Oberwagens (14) des Fahrgestelles (10) gelenkig verbunden ist und daß der zweite Traglenker (24) als hydraulischer Arbeitszylinder ausgebildet ist und mit seinem fahrzeugseitigen Ende über sein erstes Drehlager (26) mit einem oberen mittleren vorderen Bereich des Oberwagens (14) verbunden ist.

11. Arbeitsgerät nach einem der Ansprüche 1 bis 10,
**dadurch gekennzeichnet, daß** ein hydraulischer Arbeitszylinder (80) über Drehgelenke (82, 84) mit einem verbreiterten Endabschnitt des ersten Traglenkers (20) bzw. des Zwischenlenkers (34) verbunden ist.

## Claims

1. A travelling working apparatus comprising a travelling chassis (10), comprising a leader (18) which is carried via a carrying mechanism (16) so as to be displaceable between a substantially vertical working position and a substantially horizontal assembly position, the carrying mechanism (16) having two carrying guide arms (20, 24) located at a distance from one another, first ends of which are connected via first pivot bearings (22, 26) arranged at a distance from one another to the travelling chassis (10), a second end of a second (24) of the carrying guide arms (20, 24) being connected to an intermediated guide arm (34) via a second pivot bearing (32) the intermediated guide arm (34) being connected to the leader (18) via a third pivot bearing (50) and carrying a neck support arrangement (54) via a fourth pivot bearing (52) which neck-support arrangement acts on the leader (18) via a fifth pivot bearing (56) arranged at the free end thereof an being spaced from the third pivot bearing (50), wherein at least one (24) of the two carrying guide arms (20, 24) can be adjusted in its length, the first (20) of the carrying guide arms (20, 24) being also connected to the intermediate guide arm (34) via a second pivot bearing (30) being spaced from the second pivot bearing (32) of the second carrying guide arm (24), **characterized in that** the guide arms arrangement (20, 24) can be switched between an essentially parallelogram guide arm arrangement being advantageous for position changes of the ready to work essentially vertically oriented leader (18) and a trapezoidal guide arm arrangement being advantageous for laying down the leader (18).

2. The working apparatus as in claim 1, **characterized in that** the carrying guide arm (24) being of adjustable length comprises a telescopic strut which can be pinned.

3. The working apparatus as in claim 1 od 2, **characterized in that** the carrying guide arm (24) being adjustable in length comprises a working cylinder.

4. The working apparatus as in claim 3, **characterized by** hydraulic latch means (74) for the hydraulic working cylinder forming a carrying guide arm (24) which is adjustable in length.

5. The working apparatus as in one of claims 1 to 4,
**characterized in that** the intermediated guide arm (34) has two intermediate guide arm parts (36, 38) which are connected via a releaseable coupling (40, 48), one of which is connected to the second pivot bearings (30, 32) and the other of which is connected to the fourth pivot bearing (52).

6. The working apparatus in accordance with one of claims 1 to 5, **characterized in that** the length ratios of the carrying mechanism (16) referred to the length of the first carrying guide arm (20) are as follows:
Length of the first carrying guide arm 100 %
Length of the second carrying guide arm between about 100 % and about 180 %
Length of the neck-support arrangement between about 90 % and about 160 %
Length distance between the first pivot bearings about 50 %
Distance between the second pivot bearings about 50 %
Distance between the third and fourth pivot bearings about 50 %
Distance of the third pivot bearing from the lower end of the leader about 160 %

7. Working apparatus as in one of claims 1 to 6, **characterized in that** the leader (18) has a head segment (58), which can be folded down in releasable manner.

8. The working apparatus as in one of claims 1 to 7, **characterized in that** the leader (18) comprises means (90, 92) for attaching a lifting appliance (96).

9. The working apparatus as in one of claims 1 to 8, **characterized in that** the carrying guide arms (20, 24) extend in essentially vertical direction when arranged in their parallelogram guide arm arrangement.

10. Working apparatus in according in one of claims 1 to 9, **characterized in that** the first carrying guide arm (20) is of fixed length and is pivotally connected to a forward portion of the superstructure (14) of the travelling chassis (10) and **in that** the second carrying guide arm (24) is formed as a hydraulic working cylinder and the chassis faceing end of which is connected with an upper central forward region of the superstructure (14) by means of its first pivot bearings (26).

11. The working apparatus as in one of claims 1 to 10, **characterized in that** a hydraulic working cylinder (80) is connected to an enlarged end portion of the first carrying guide arm (20) and the intermediate guide arm (34), respectivelly, by means of pivot bearings (82, 84).

## Revendications

1. Engin de travail mobile, avec un châssis (10), avec un mât (18) qui est porté par un mécanisme porteur (16) en pouvant être déplacé entre une position de travail sensiblement verticale et une position de montage sensiblement horizontale, sachant que le mécanisme porteur présente deux bras articulés porteurs (20, 24) mutuellement distants, dont les premières extrémités sont reliées au châssis (10) via des premiers paliers de pivotement (22, 26) mutuellement distants et dont une deuxième extrémité d'un second (24) des bras articulés porteurs (20, 24) est reliée via un deuxième palier de pivotement (32) à un bras articulé intermédiaire (34), qui est relié via un troisième palier de pivotement (50) au mât (18) et qui porte via un quatrième palier de pivotement (52) un ensemble (54) de soutien de cou de mât qui, par son extrémité libre, agit sur le mât (18) via un cinquième palier de pivotement (56) qui est distant du troisième palier de pivotement (50), sachant qu'au moins un (24) des deux bras articulés porteurs (20, 24) est de longueur réglable, sachant que le premier (20) des bras articulés porteurs (20, 24) est lui aussi relié au bras articulé intermédiaire (34) via un deuxième palier de pivotement (30) qui est distant du deuxième palier de pivotement (32) du second bras articulé porteur (24), **caractérisé en ce que** l'ensemble de bras articulés porteurs (20, 24) peut être converti d'un parallélogramme articulé, qui est avantageux pour des modifications de position du mât (18) orienté essentiellement à la verticale pour le travail, en un ensemble de bras articulés trapézoïdaux qui est avantageux pour le repliage du mât (18).

2. Engin de travail selon la revendication 1, **caractérisé en ce que** le bras articulé porteur (24) de longueur réglable présente un montant télescopique déboîtable.

3. Engin de travail selon la revendication 1 ou 2, **caractérisé en ce que** le bras articulé porteur (24) de longueur réglable présente un vérin hydraulique de travail.

4. Engin de travail selon la revendication 3, **caractérisé par** un verrouillage hydraulique pour le vérin hydraulique de travail constituant le bras articulé porteur (24) de longueur réglable.

5. Engin de travail selon l'une des revendications 1 à 4, **caractérisé en ce que** le bras articulé intermédiaire (34) présente deux parties (36, 38) de bras articulé intermédiaire reliées au moyen d'un accouplement libérable (40 à 48), dont l'une est reliée aux deuxièmes paliers de pivotement (30, 32) et l'autre au quatrième palier de pivotement (52).

6. Engin de travail selon l'une des revendications 1 à 5, **caractérisé par** les rapports de longueur suivants du mécanisme porteur (16) par rapport à la longueur du premier bras articulé porteur (20) :
| | |
|---|---|
| longueur du premier bras articulé porteur | 100% |
| longueur du second bras articulé porteur | entre environ 100% et environ 180% |
| longueur de l'ensemble de soutien de cou de mât | entre environ 90% et environ 160% |
| distance du premier palier de pivotement | environ 50% |
| distance du deuxième palier de pivotement distance entre le troisième | environ 50% |
| et le quatrième palier de pivotement | environ 50% |
| distance entre le troisième palier de pivotement et l'extrémité inférieure du mât | environ 160%. |

7. Engin de travail selon l'une des revendications 1 à 6, **caractérisé en ce que** le mât (18) présente un segment de tête (58) qui peut être rabattu (66-72) de manière libérable.

8. Engin de travail selon l'une des revendications 1 à 7, **caractérisé en ce que** le mât (18) présente des moyens (90, 92) pour attacher un engin de levage (96).

9. Engin de travail selon l'une des revendications 1 à 8, **caractérisé en ce que** les bras articulés porteurs (20, 24) s'étendent essentiellement verticalement dans le parallélogramme articulé.

10. Engin de travail selon l'une des revendications 1 à 9, **caractérisé en ce que** le premier bras articulé porteur (20) présente une longueur fixe et est relié de façon articulée par l'une de ses extrémités, via le premier palier de pivotement (22), à une région centrale avant inférieure d'une partie tournante (14) du châssis (10), et **en ce que** le second bras articulé porteur (24) est réalisé sous forme de vérin hydraulique de travail et est relié par son extrémité côté véhicule, via son premier palier de pivotement (26), à une région centrale avant supérieure de la partie tournante (14).

11. Engin de travail selon l'une des revendications 1 à 10, **caractérisé en ce qu'**un vérin hydraulique de travail (80) est relié via des articulations tournantes (82, 84) à une partie terminale élargie respectivement du premier bras articulé porteur (20) et du bras articulé intermédiaire (34).
